# EUROPÄISCHE PATENTSCHRIFT

(11) **EP 2 303 478 B1**
(45) Veröffentlichungstag und Bekanntmachung des Hinweises auf die Patenterteilung: **19.09.2012**
(21) Anmeldenummer: 09731449.6
(22) Anmeldetag: 02.04.2009
(51) Int. Cl.: B08B 9/20, B08B 15/00, B08B 15/02

(54) **Reinigungsmaschine zum Reinigen von Flaschen oder dergleichen Behältern**
Cleaning machine for cleaning bottles or similar containers
Machine de nettoyage pour le nettoyage de bouteilles ou de récipients similaires

(30) Priorität: 09.04.2008 DE 102008018105
(43) Veröffentlichungstag der Anmeldung: 06.04.2011
(73) Patentinhaber: KHS GmbH, 44143 Dortmund (DE)
(72) Erfinder: MOLITOR, Bernd, 58730 Fröndenberg (DE); DITTRICH, Falk, 44581 Castrop-Rauxel (DE); WIEDEMANN, Ulrich, 44135 Dortmund (DE)
(86) Internationale Anmeldenummer: PCT/EP2009/002404
(87) Internationale Veröffentlichungsnummer: WO 2009/124688

(56) Entgegenhaltungen:
- DE-A1- 3 816 916
- DE-A1- 3 914 412
- DE-C1- 3 824 641

## Beschreibung

Die Erfindung bezieht sich auf eine Reinigungsmaschine gemäß Oberbegriff Patentanspruch 1.

In der Getränkeindustrie ist es üblich, hochwerte Produkte in Verpackungen mit entsprechend hochwertiger Ausstattung anzubieten. Speziell ist es bekannt, hochwerte Biersorten in Flaschen mit einer sogenannten Folierung anzubieten, die jeweils aus einer beispielsweise bedruckten und auf die verschlossenen Flaschen im Bereich ihrer Flaschenmündung durch Umwickeln aufgebrachten Folie aus Aluminium oder einer Aluminiumiegierung besteht und durch welche die optische Anmutungsqualität des Produktes erhöht wird.

Bekannt sind weiterhin zum Reinigen von Flaschen oder dergleichen Behältern Reinigungsmaschinen, bei denen die zu reinigenden Behälter mit einem maschineninternen Transportsystem, welches in der Regel aus einer Vielzahl von Flaschen- oder Behälterkörben mit jeweils mehreren Flaschen- oder Behälterzellen besteht, durch verschiedene Behandlungszonen bewegt werden, und zwar u.a. durch Tauchbäder, von denen wenigstens eines als Vorwelche und wenigstens ein weiteres in Transportrichtung des maschineninternen Transporteurs folgendes Tauchbad als Laugenbad ausgebildet sind, sowie durch weitere in Transportrichtung anschließend Behandlungszonen, die insbesondere zur Innen- und Außenabapritzung der Behälter dienen. Zumindest in dem wenigstens einen Laugenbad wird als Behandlungs- oder Reinigungsflüssigkeit in der Regel Natriumhydroxid verwendet.

Bei der Reinigung von Flaschen oder Behältern, die einen Metallanteil, d.h. Reste der vorgenannten Folierung aufweisen, besteht das Problem, dass diese Metallreste mit dem in dem wenigstens einen Tauchbad enthaltenen Reinigungsmedium, beispielsweise Natriumhydroxid unter Bildung von Wasserstoff reagieren, und zwar mit der Gefahr einer Knallgasbildung im Inneren der Reinigungsmaschine. Es Ist daher zwingend erforderlich und üblich, durch entsprechende Belüftung die Wasserstoffkonzentration in allen Bereichen des Innenraumes einer Reinigungsmaschine deutlich unterhalb der kritischen Konzentration von 4%, beispielsweise im Bereich von 2% oder tiefer zu halten.

Aus diesem Grunde ist es auch bekannt, bei Reinigungsmaschinen Absaugeinrichtungen vorzusehen, mit denen während des Betriebes aus dem Maschineninnenraum Luft abgesaugt und die dabei an wenigstens einem Auslass der Absaugeinrichtung anfallende Absaug- oder Abluft an die Umgebung abzugeben. Die aus der Reinigungsmaschine abgeführte Abluft wird durch Umgebungsluft ersetzt, welche über verschiedene Strömungswege in die Reinigungsmaschine gelangt.

Eine Reinigungsmaschine zum Reinigen von Behältern in Form von Flaschen mit den Merkmalen des Oberbegriffs des Patenanspruchs 1 ist bekannt (DE 38 24 641 C1). Die bekannte Reinigungsmaschine weist u.a. wenigstens ein elektrisch beheiztes Laugenbad auf. Immer dann, wenn die Wasserstoffkonzentration der Luft in dem Raum über dem Laugenbad einen vorgegebenen Grenzwert übersteigt, erfolgt dort ein Luftaustausch unter Absaugen der Luft mittels eines Gebläses. Zum Entfernen des Wasserstoffs aus der Abluft wird diese komprimiert und der Wasserstoff anschließend In einem Katalysator verbrannt. Die dabei anfallende erhitzte Abluft wird zum Aufheizen des Laugenbades über einen zusätzlich zur Helzvorrichtung vorgesehenen Wärmetauscher genutzt.

Bekannt ist weiterhin eine Reinigungsmaschine zum Reinigen von Behältern (DE 38 16 916 A1), bei zum Belüften des Raumes über einem Laugenbad eine ein Gebläse aufweisende Belüftungseinrichtung vorgesehen ist, mit der die Luft aus dem Raum über dem Laugenbad abgesaugt, durch einen im Laugenbad angeordneten Katalysator zum Verbrennen des Wasserstoff geleitet und dann in den Raum über dem Laugenbad wieder zurückgeführt wird.

Bekannt ist auch eine Reinigungsmaschine (DE 39 14 412 A1), deren Abwärme über wenigstens einen Wärmetauscher zum Vorwärmen von Getränken bei einer Warmabfüllung genutzt wird.

Aufgabe der Erfindung ist es, eine Reinigungsmaschine für Flaschen oder dergleichen Behälter so auszubilden, dass der Energieverlust durch die Abluft möglichst klein gehalten wird. Zur Lösung dieser Aufgabe ist eine Reinigungsmaschine entsprechend dem Patentanspruch 1 ausgebildet.

Bei der Erfindung wird die in der Abluft enthaltene Energie und dabei insbesondere auch die potentielle Energie des in der Abluft enthaltenen Wasserstoffs einer Nutzung zugeführt. Dies erfolgt dadurch, dass die Abluft, gegebenenfalls nach dem Passieren eines Wärmetauschers und gegebenenfalls nach dem Abscheiden eines Großteiles der Feuchtigkeit beispielsweise in diesem Wärmetauscher, unmittelbar als Verbrennungsluft einer wenigstens einen Brenner aufweisenden Heizeinrichtung der Reinigungsmaschine zugeführt wird, so dass auch der in der Verbrennungsluft enthaltene Wasserstoff für den Brennvorgang genutzt wird, oder aber dadurch, dass zumindest der Wasserstoff aus der Abluft abgeschieden oder ausgefiltert und beispielsweise in konzentrierter Form dem gasförmigen Brennstoff oder aber auch der Verbrennungsluft für wenigstens einen Brenner der Heizeinrichtung der Reinigungsmaschine zugemischt wird.

Nach einem Aspekt der Erfindung erfolgt eine exakte Regelung der wenigstens einem Belüftungseinrichtung bzw. der wenigstens einen Absaugeinrichtung in Abhängigkeit von der von wenigstens einem Messsensor ermittelten tatsächlichen Wasserstoffkonzentration in der Reinigungsmaschine als Istwert und einem vorgegebenen Sollwert. Hierdurch wird die Belüftung des Immenräumes der Reinigungsmaschine auf das tatsächlich notwendige Maß beschränkt, so dass allein schon hierdurch Energieverluste durch die Abluft auf ein Minimum reduziert werden.

Weiterbildungen, Vorteile und Anwendungsmöglichkeiten der Erfindung ergeben sich auch aus der nachfolgenden Beschreibung von Ausführungsbeispielen und aus den Figuren. Dabei sind alle beschriebenen und/oder bildlich dargestellten Merkmale für sich oder In beliebiger Kombination grundsätzlich Gegenstand der Erfindung, unabhängig von ihrer Zusammenfassung in den Ansprüchen oder deren Rückbeziehung. Auch wird der Inhalt der Ansprüche zu einem Bestandteil der Beschreibung gemacht.

Die Erfindung wird im Folgenden anhand der Figuren, die jeweils in schematischer Darstellung eine Reinigungsmaschine 1 zum Reinigen von Flaschen 2 oder dergleichen Behältern zusammen mit einer Einrichtung zur Nutzung der in der Abluft enthaltenen Energie zeigen, näher erläutert.

In der Figur 1 ist 1 die Reinigungsmaschine zum Reinigen von Behältern in Form von Flaschen 2, die Reste einer speziellen Ausstattung (Folierung) in Form einer Metall- oder Aluminiumfolie aufweisen. Die zu reinigenden Flaschen 2 werden der Reinigungsmaschine 1 an einer Behälteraufgabe 3 zugeführt. Die gereinigten Flaschen 2 werden der Reinigungsmaschine 1 an einer Behälterabgabe entnommen und einer weiteren Verwendung, beispielsweise einer nicht dargestellten Füllmaschine zum erneuten Füllen zugeführt.

Im Inneren der Reinigungsmaschine, d.h. innerhalb eines von dem Gehäuse der Reinigungsmaschine nach außen hin geschlossenen Maschineninnenraum werden die Flaschen 2 mit Hilfe eines Transportsystems 5 durch mehrere Behandlungszonen bewegt, und zwar u.a. auch durch Tauchbäder 6, von denen eines als Vorweiche dient und weitere eine mit Metall unter Bildung von Wasserstoff (H₂) reagierende Lauge, z.B. Natriumhydroxid enthalten.

Ein Problem hierbei ist, dass durch die Erzeugung von Wasserstoff in erheblichem Maße die Gefahr der Bildung von Knallgas und damit eine erhebliche Explosionsgefahr besteht, wenn die Wasserstoffkonzentration einen kritischen Grenzwert von etwa 4% erreicht. Es ist daher eine Belüftung des Innenraumes der Reinigungsmaschine 1 insbesondere auch im Bereich der Tauchbäder 6 unerlässlich, so dass im gesamten Innenraum der Reinigungsmaschine die Wasserstoffkonzentration deutlich unterhalb der kritischen Konzentration liegt, d.h. unterhalb von 4 Volumen% bezogen auf das jeweilige Gesamtluftvolumen. Hierfür ist an der Oberseite der Reinigungsmaschine 1 wenigstens eine Absaugvorrichtung 8 mit wenigstens einem zumindest einen Ventilator aufweisenden Gebläse 9 vorgesehen. Dieses wird über eine Steuereinrichtung 10 angesteuert, und zwar beispielsweise in der Form, dass das Gebläse 9 bzw. dessen Förderleistung kontinuierlich und/oder stufenförmig und/oder zeitgesteuert und/oder getaktet bzw. impulsförmig in Abhängigkeit von der Anzahl der mit Folie versehenen Flaschen 2 gesteuert wird, die der Reinigungsmaschine 1 an der Behälteraufgabe 3 je Zeiteinheit zugeführt werden. Bei einer getakteten Steuerung oder Zeitsteuerung des Gebläses 9 wird dieses beispielsweise jeweils dann für eine bestimmte Zeitdauer eingeschaltet, beispielsweise für eine Zeitdauer von 60 Sekunden, sobald eine vorgegebene Anzahl von Flaschen 2, beispielsweise 1000 Flaschen 2 über die Behälteraufgabe 3 in die Reinigungsmaschine 1 eingebracht wurden.

Dieser Steuerung liegt die Erkenntnis zugrunde, dass die Menge des durch chemische Reaktion in den Tauchbädern 6 erzeugten Wasserstoffs in etwa proportional zur Anzahl der mit den Resten der Aluminiumfolie versehenen Flaschen 2 und damit in etwa proportional zu der Menge des mit den Flaschen in die Tauchbäder 6 eingebrachten Metalls bzw. Aluminiums ist.

Bevorzugt wird das Gebläse 9 aber über die Steuereinrichtung 10 in Abhängigkeit von Messsignalen betrieben, die der Steuereinrichtung 10 von Messsensoren 11 zugeführt werden, welche jeweils ein von der Wasserstoffkonzentration abhängiges Messsignal liefern und in den Tauchbädern 6 und/oder im Bereich dieser Tauchbäder und/oder an anderen Bereichen oder Toträumen im Innenraum der Reinigungsmaschine 1 vorgesehen sind, in denen sich Wasserstoff ansammeln könnte. Durch die Ansteuerung des Gebläses 9 in Abhängigkeit von den von den Messsensoren 11 gelieferten Messsignalen ist in optimaler Weise eine echte Regelung der Wasserstoffkonzentration innerhalb der Reinigungsmaschine und dabei insbesondere auch im Bereich bzw. oberhalb der Tauchbäder 6 möglich.

Da die Tauchbäder 6 zumindest teilweise beheizt sind, enthält die an den Auslass 8.1 der Absaugeinrichtung 8 anfallende Abluft nicht nur Wasserstoff als Energieträger, sondern auch einen hohen Anteil an innerer Energie (Enthalpie) durch die nahezu 100%ig Sättigung mit Feuchtigkeit und durch die relativ hohen Temperatur, beispielsweise eine Temperatur von etwa 80° C. Die Erfindung sieht vor, diese in der Abluft enthaltene Energie einer Nutzung zuzuführen, und zwar bei der Reinigungsmaschine 1 der Figur 1 für die Beheizung dieser Maschine bzw. der Tauchbäder 6 sowie weiterer Behandlungszonen 7.

Die Beheizung der Reinigungsmaschine 1 erfolgt über eine Heizeinrichtung 12, die im Wesentlichen aus einem Brenner 13 für einen gasförmigen oder flüssigen Brennstoff und aus einem im Brennraum des Brenners 13 angeordneten und von einem Wärme transportierenden Medium durchströmten Wärmetauscher 14 besteht. Dem Brenner 13 wird über einen Lufteinlass 15 Verbrennungsluft zugeführt, die zumindest teilweise von der an der Absaugeinrichtung 8 bzw. an deren Auslass 8.1 anfallenden Abluft gebildet ist. Hierfür ist im einfachsten Fall der Auslass 8.1 mit dem Lufteinlass 15 des Brenners 13 verbunden.

Durch die Verwendung der Abluft der Absaugeinrichtung 8 als Verbrennungsluft ergibt sich eine erhebliche Energieeinsparung. Wird beispielsweise die Reinigungsmaschine 1 mit einer Leistung von 50.000 Flaschen je Stunde betrieben und wird weiterhin davon ausgegangen, dass sämtliche Flasche 2 Reste der Aluminiumfolie aufweisen, so fallen etwa 24 m³ Wasserstoff je Stunde bei Normaldruck und bei einer Temperatur von etwa 80°C an, und zwar bei einem Abluft-Volumenstrom etwa 1400 m³ je Stunde, der bei einer Reinigungsmaschine üblicher Ausbildung notwendig ist, um eine Wasserstoffkonzentration deutlich unter 4%, beispielsweise von etwa 2% sicher zu stellen. Allein durch die Verbrennung des anfallenden Wasserstoffs können ca. 200000 kJ je Stunde, d.h. 55 Kilowatt rückgewonnen werden, und zwar ohne Berücksichtigung der aus dem hohen Feuchtigkeitsgehalt und der Temperatur resultierenden inneren Energie der Abluft.

Vorstehend wurde davon ausgegangen, dass die Reinigungsmaschine 1 mit einer zentralen Absaugeinrichtung 8 versehen ist, die mit einem einzigen Gebläse 9 ausgestattet ist. Selbstverständlich ist es möglich, mehrere Absaugeinrichtungen 8 verteilt vorzusehen und/oder eine oder aber mehrere Absaugeinrichtungen 8 mit mehreren Einlässen zu versehen, und zwar insbesondere auch so, dass überall dort gezielt Luft aus dem Innenraum der Reinigungsmaschine 1 abgesaugt werden kann, wo Wasserstoff entsteht und/oder sich insbesondere auch in Toträumen ansammeln könnte. Insbesondere bei Verwendung von mehreren oder aber von einer oder mehrerer Absaugeinrichtungen 8 mit mehreren Gebläsen 9 ist es möglich, die Einlässe der Absaugeinrichtung oder Absaugeinrichtungen 8 oder der Gebläsen oder Ventilatoren so zuzuordnen, dass das Absaugen von Wasserstoff enthaltender Luft aus einzelnen Bereichen der Reinigungsmaschine individuell gesteuert erfolgen kann, und zwar beispielsweise gesteuert durch die Messsignale dortiger Messsensoren 11. Hierdurch kann dann kontrolliert in allen Bereichen der Reinigungsmaschine 1 der Wasserstoffgehalt deutlich unter dem kritischen Wert von 4% gehalten werden, wobei aber zugleich jeweils nur die hierfür tatsächlich benötigte Luftmenge aus der Reinigungsmaschine abgesaugt wird und dadurch unnötige Energieverluste vermieden werden.

Während bei der Reinigungsmaschine 1 der Figur 1 die Abluft der wenigstens einen Absaugeinrichtung 8 direkt der Heizeinrichtung 12 bzw. dem Brenner 13 als Verbrennungsluft zugeführt wird, zeigt die Figur 2 die Reinigungsmaschine 1 mit einem System, bei dem die in der Abluft der wenigstens einen Absaugeinrichtung 8 enthaltene Energie in unterschiedlicher Weise rückgewonnen und genutzt wird. Hierfür sind in einem an den Auslass 8.1 angeschlossenen und von der Abluft der Absaugeinrichtung 8 durchströmten Kanal 16 u.a. ein Wärmetauscher 17 und eine Einrichtung 18 zur Gastrennung vorgesehen.

Mit dem beispielsweise von einem flüssigen, Wärme transportierenden Medium durchströmten Wärmetauscher 17 wird der Abluft zumindest ein Teil der inneren, aus der hohen Feuchtigkeitssättigung und der Temperatur resultierenden Energie entnommen und über eine Einrichtung 19, die beispielsweise einen weiteren Wärmetausche und/oder auch eine Wärmepumpe enthalten kann, der Reinigungsmaschine 1 als Prozesswärme oder aber einer anderen Verwendung zugeführt.

An der Einrichtung 18 zur Gastrennung erfolgt ein vorzugsweise getrenntes Abscheiden von Wasserstoff (H₂) und/oder Sauerstoff (O₂) aus der Abluft. Diese Komponenten werden dann beispielsweise über eine Einrichtung 20 dem Brenngas und/oder der Verbrennungsluft für den Betrieb des Gasbrenner 13 beigemischt oder einer anderen Verwendung zugeführt.

Um auch die nach dem Passieren der Einrichtung 18 in der Abluft noch vorhandenen Energie zu nutzen, ist es möglich, die Abluft über den Kanal 16 dem Brenner 13 bzw. dem Brennraum der Heizeinrichtung 12 als Verbrennungsluft zu zuführen.

Da am Wärmetauscher 17 bereits ein Großteil der in der Abluft ursprünglich enthaltenen Feuchtigkeit (insbesondere Wasser) abgeschieden wird, muss nur ein geringer Anteil an Feuchtigkeit in der Heizeinrichtung 12 als Brennungsluft zugeführten Abluft beim Verbrennen erneut erhitzt werden.

Die Erfindung wurde voranstehend an Ausführungsbeispielen beschrieben. Es versteht sich, dass zahlreiche Änderungen sowie Abwandlungen möglich sind, ohne dass dadurch der Erfindung zugrundeliegende Erfindungsgedanke verlassen wird.

So ist es beispielsweise möglich, den Wärmetauscher 17 so auszubilden, dass über ihn unmittelbar oder aber mittelbar die Vorwärmung einer dem Brenner 13 aus einer anderen Quelle, beispielsweise aus der Umgebung zugeführten Verbrennungsluft erfolgt, wofür der Wärmetauscher 17 dann beispielsweise mit zwei voneinander getrennten, z.B. jeweils von mehreren Strömungskanälen gebildeten Strömungswegen ausgeführt ist, von denen einer von der Abluft der wenigstens einen Absaugeinrichtung 8 und einer von der Heizeinrichtung 12 zugeführten Verbrennungsluft durchströmt wird. Auch bei dieser Ausführungsform wird dann der in der Abluft enthaltende Wasserstoff weiterhin durch Verbrennung genutzt, und zwar bevorzugt dadurch, dass er an der Einrichtung 18 abgeschieden und dem dem Brenner 13 zugeführten Brenngas beigemischt wird.

Ebenfalls ist es möglich, wie in der Figur 3 dargestellt, die Abluft der Reinigungsmaschine, direkt, oder aber auch über einem Wärmetauscher 17, einer Einrichtung 18 zur Gastrennung zu zuführen, in welcher vorzugsweise ein getrenntes Abscheiden von Wasserstoff (H₂) und/oder Sauerstoff (O₂) aus der Abluft erfolgt, wobei die von Wasserstoff (H₂) und/oder Sauerstoff (O₂) befreite Ablauf wieder dem Reinigungsmaschinengehäuse zugeführt wird, wodurch durch das Gebläse 9 der Absaugeinrichtung weniger kalte Umgebungsluft in das Reinigungsmaschinengehäuse eingesaugt wird.

Ebenfalls ist es möglich, wie auch in der Figur 3 dargestellt, die Abluft des Beheizungs- oder Verbrennungsprozesses in der Heizeinrichtung 12 einem Wärmetauscher 17 zuzuführen, um auch die in der Abluft enthaltene Wärme einer Nutzung zuzuführen.

### Bezugszeichenliste

- 1: Reinigungsmaschine
- 2: Flasche
- 3: Behälteraufgabe
- 4: Behälterabnahme
- 5: Transportsystem
- 6: Tauchbad
- 7: weitere Behandlungszonen
- 8: Absaugeinrichtung
- 8.1: Auslass der Absaugeinrichtung
- 9: Gebläse der Absaugeinrichtung
- 10: Steuereinrichtung
- 11: Messsensoren zur Messung des Wasserstoffgehaltes
- 12: Heizeinrichtung
- 13: Brenner
- 14: Wärmetauscher der Heizeinrichtung 12
- 15: Einlass für Verbrennungsluft
- 16: Kanal für Absaug- bzw. Abluft
- 17: Wärmetauscher
- 18: Einrichtung zur Gastrennung
- 19, 20: Einrichtung zur Nutzung der in der Abluft enthaltenen Energie

## Patentansprüche

1. Reinigungsmaschine zum Reinigen von Flaschen oder dergleichen Behältern (2) unter Verwendung eines flüssigen Reinigungsmediums, beispielsweise unter Verwendung eines Natriumhydroxyd enthaltenden Reinigungsmediums, welches mit Metall, beispielsweise mit Aluminium oder einer Aluminiumlegierung an den Behältern während der Behandlung chemisch unter Bildung von Wasserstoff reagiert, mit wenigstens einer Einrichtung (8) zum Belüften der Reinigungsmaschine und zum Entfernen von Wasserstoff enthaltender Luft als Abluft aus der Reinigungsmaschine über wenigstens einem Auslass (8.1), an den wenigstens eine Einrichtung zur Nutzung der Energie zumindest des in der Abluft enthaltenen Wasserstoffs angeschlossen ist, und mit einer Heizeinrichtung (12) zum Behelzen wenigstens einer Behandlungszone oder eines Behandlungsmediums,
**dadurch gekennzeichnet,**
**dass** die Heizeinrichtung (12) wenigstens einen Brenner (13) für einen gasförmigen oder flüssigen Brennstoff aufweist, und dass zumindest ein Teil der Abluft und/oder des aus der Abluft abgeschiedenen oder ausgefilterten Wasserstoffs dem wenigstens einen Brenner Brenner (13) als Verbrennungsluft zugeführt wird oder der aus der Abluft abgeschiedene oder ausgefilterte Wasserstoff dem gasförmigen Brennstoff des wenigstens einen als Gasbrenner ausgebildeten Brenners (13) zugemischt wird, und/oder
**dass** in einem an den wenigstens einen Auslass (8.1) für die Abluft angeschlossenen Strömungskanal (16) wenigstens eine Einrichtung (18) zur Gastrennung bzw. zum Abscheiden zumindest von Wasserstoff aus dem Abgas vorgesehen ist, und dass Mittel (20) vorgesehen sind, um den abgeschiedenen Wasserstoff einer Verwendung außerhalb der Reinigungsmaschine (1) zuzuführen.

2. Reinigungsmaschine nach Anspruch 1, **gekennzeichnet durch** wenigstens eine Steuereinrichtung (10) zur Ansteuerung der Belüftungseinrichtung (8), und zwar zeitgesteuert und/oder in Abhängigkeit der je Zeiteinheit der Reinigungsmaschine zugeführten Behälter (2) und/oder In Abhängigkeit von Messsignalen wenigstens eines, die tatsächliche Wasserstoffkonzentration innerhalb der Reinigungsmaschine erfassenden Messsensors (11).

3. Reinigungsmaschine nach Anspruch 1 oder 2, **dadurch gekennzeichnet, dass** das mit Metall reagierende Behandlungsmedium das Behandlungsmedium wenigstens eines Tauchbad (6) ist.

4. Reinigungsmaschine nach einem der vorhergehenden Ansprüche, **dadurch gekennzeichnet, dass** die wenigstens eine Belüftungseinrichtung eine Absaugeinrichtung (8) mit wenigstens einem zumindest einen Ventilator aufweisenden Gebläse (9) ist.

5. Reinigungsmaschine nach einem der vorhergehenden Ansprüche, **dadurch gekennzeichnet, dass** in einem an den wenigstens einen Auslass (8.1) angeschlossenen Strömungskanal (16) zumindest ein von der Abluft durchströmter Wärmetauscher (17) vorgesehen ist, und dass die an dem Wärmetauscher (17) aus der Abluft gewonnene Wärmeenergie der Reinigungsmaschine (1) zum Erwärmen wenigstens eines Behandlungsmediums und/oder der einer Heizeinrichtung (12) zugeführten Verbrennungsluft und/oder einer anderen Verwendung außerhalb der Reinigungsmaschine (1) zugeführt wird.

6. Reinigungsmaschine nach einem der vorhergehenden Ansprüche, **dadurch gekennzeichnet, dass** in einem an den wenigstens einen Auslass (8.1) für die Abluft angeschlossenen Strömungskanal (16) wenigstens eine Einrichtung (18) zur Gastrennung bzw. zum Abscheiden zumindest von Wasserstoff aus dem Abgas vorgesehen Ist, wobei die, zumindest mit einem reduziertem Wasserstoffgehalt versehene Abluft dem Reinigungsmaschinengehäuse zugeführt wird.

7. Reinigungsmaschine nach einem der vorhergehenden Ansprüche, **gekennzeichnet durch** ihre Ausbildung mit einem maschineninternen Transportsystem (5), mit dem die Behälter (2) zwischen einer Behälteraufgabe (3) und einer Behälterabgabe (4) **durch** mehrere Behandlungszonen bewegt werden, von denen wenigstens eine ein mit dem an den Behältern vorhandenen Metall, beispielsweise Aluminium oder Aluminiumlegierung unter Bildung von Wasserstoff reagiert.

## Claims

1. Cleaning machine for cleaning bottles or similar containers (2) using a liquid cleaning medium, for example using a cleaning medium containing sodium hydroxide, which chemically reacts with metal, for example with aluminium or an aluminium alloy, on the containers during the treatment, thereby forming hydrogen, comprising at least one device (8) for venting the cleaning machine and for removing air containing hydrogen from the cleaning machine as exhaust air via at least one outlet (8.1), to which there is connected at least one device for utilising the energy at least of the hydrogen contained in the exhaust air, and comprising a heating device (12) for heating at least one treatment zone or one treatment medium,
**characterised**
**in that** the heating device (12) comprises at least one burner (13) for a gaseous or liquid fuel, and in that at least a portion of the exhaust air and/or of the hydrogen separated or filtered out of the exhaust air is fed to the at least one burner (13) as combustion air or the hydrogen separated or filtered out of the exhaust air is mixed with the gaseous fuel of the at least one burner (13) designed as a gas burner, and/or
**in that** at least one device (18) for gas separation or for separating at least hydrogen out of the exhaust gas is provided in a flow channel (16) which is connected to the at least one outlet (8.1) for the exhaust air, and in that means (20) are provided for feeding the separated hydrogen to a use outside the cleaning machine (1).

2. Cleaning machine according to claim 1, **characterised by** at least one control device (10) for actuating the venting device (8), namely in a time-controlled manner and/or as a function of the containers (2) fed to the cleaning machine per unit time and/or as a function of measurement signals from at least one measuring sensor (11) which detects the actual hydrogen concentration within the cleaning machine.

3. Cleaning machine according to claim 1 or 2, **characterised in that** the treatment medium which reacts with metal is the treatment medium of at least one immersion bath (6).

4. Cleaning machine according to any one of the preceding claims, **characterised in that** the at least one venting device is a suction device (8) comprising at least one fan (9) which has at least one ventilator.

5. Cleaning machine according to any one of the preceding claims, **characterised in that** at least one heat exchanger (17) through which the exhaust air flows is provided in a flow channel (16) which is connected to the at least one outlet (8.1), and **in that** the thermal energy obtained from the exhaust air at the heat exchanger (17) is fed to the cleaning machine (1) in order to heat at least one treatment medium and/or to the combustion air fed to a heating device (12) and/or to another use outside the cleaning machine (1).

6. Cleaning machine according to any one of the preceding claims, **characterised in that** at least one device (18) for gas separation or for separating at least hydrogen out of the exhaust gas is provided in a flow channel (16) which is connected to the at least one outlet (8.1) for the exhaust air, wherein the exhaust air provided at least with a reduced hydrogen content is fed to the cleaning machine housing.

7. Cleaning machine according to any one of the preceding claims, **characterised by** being configured with a conveying system (5) which is internal to the machine and by means of which the containers (2) are moved between a container infeed (3) and a container discharge (4) through a plurality of treatment zones, at least one of which reacts with the metal present on the containers, for example aluminium or aluminium alloy, thereby forming hydrogen.

## Revendications

1. Machine de nettoyage servant à nettoyer des bouteilles ou des récipients similaires (2) en utilisant un milieu de nettoyage liquide, par exemple en utilisant un milieu de nettoyage contenant de l'hydroxyde de sodium, lequel réagit chimiquement en formant de l'hydrogène avec du métal, par exemple avec de l'aluminium ou un alliage d'aluminium au niveau de récipients pendant le traitement, comportant au moins un dispositif (6) servant à ventiler la machine de nettoyage et servant à éliminer l'air contenant de l'hydrogène en tant qu'air sortant de la machine de nettoyage par l'intermédiaire d'au moins une sortie (8.1), à laquelle est raccordé au moins un dispositif servant à utiliser l'énergie au moins de l'hydrogène contenu dans l'air sortant, et comportant un dispositif de chauffage (12) servant à chauffer au moins une zone de traitement ou un milieu de traitement,
**caractérisée en ce**
**que** le dispositif de nettoyage (12) présente au moins un brûleur (13) pour un combustible gazeux ou liquide, et en ce que qu'au moins une partie de l'air sortant et/ou de l'hydrogène séparé ou filtré de l'air sortant est amenée au brûleur (13) comme air de combustion ou qu'au moins une partie de l'hydrogène filtré ou séparé de l'air sortant est mélangé au combustible gazeux du brûleur (13) réalisé comme un brûleur à gaz,
et/ou
en ce qu'au moins un dispositif (18) servant à séparer le gaz ou à déposer au moins l'hydrogène du gaz d'échappement est prévu dans un canal d'écoulement (16) raccordé à la sortie (8.1) pour l'air sortant, et en ce que des moyens (20) sont prévus pour amener l'hydrogène déposé aux fins d'une utilisation en dehors de la machine d'utilisation (1).

2. Machine de nettoyage selon la revendication 1, **caractérisée par** au moins un dispositif de commande (10) servant à commander le dispositif de ventilation (8), à savoir de manière synchronisée et/ou en fonction des récipients (2) amenés selon l'unité de temps à la machine de nettoyage et/ou en fonction des signaux de mesure d'au moins un capteur de mesure (11) détectant la concentration d'hydrogène réelle à l'intérieur de la machine de nettoyage.

3. Machine de nettoyage selon la revendication 1 ou 2, **caractérisée en ce que** le milieu de traitement réagissant avec du métal est un milieu de traitement d'au moins un bain de trempage (6).

4. Machine de nettoyage selon l'une quelconque des revendications précédentes, **caractérisée en ce qu'**au moins un dispositif de ventilation est un dispositif d'aspiration (8) doté d'au moins une soufflante (9) présentant au moins un ventilateur.

5. Machine de nettoyage selon l'une quelconque des revendications précédentes, **caractérisée en ce qu'**au moins un échangeur de chaleur (17) traversé par l'air sortant est prévu dans un canal d'écoulement (16) raccordé à la sortie (8.1), et **en ce que** l'énergie thermique obtenue à partir de l'air sortant au niveau de l'échangeur de chaleur (17) est amenée à la machine de nettoyage (1) aux fins du réchauffement d'au moins un milieu de traitement et/ou de l'air de combustion amené au dispositif de chauffage (12) et/ou aux fins d'une autre utilisation en dehors de la machine de nettoyage (1).

6. Machine de nettoyage selon l'une quelconque des revendications précédentes, **caractérisée en ce qu'**au moins un dispositif (18) servant à séparer le gaz ou à séparer au moins l'hydrogène du gaz d'échappement est prévu dans un canal d'écoulement (16) raccordé à la sortie (8.1) pour l'air sortant, l'air sortant pourvu en hydrogène réduit est amené au carter de la machine de nettoyage.

7. Machine de nettoyage selon l'une quelconque des revendications précédentes, **caractérisée par** une réalisation avec un système de transport (5) interne à la machine, lequel système de transport permet de déplacer les récipients (2) à travers plusieurs zones de traitement entre un point de chargement de récipients (3) et un point de déchargement de récipients (4), parmi lesquelles au moins une zone réagit avec le métal présent au niveau des récipients, par exemple de l'aluminium ou un alliage d'aluminium, en formant de l'hydrogène.
